# EUROPÄISCHE PATENTSCHRIFT

(11) **EP 0 154 305 B1**
(45) Veröffentlichungstag und Bekanntmachung des Hinweises auf die Patenterteilung: **22.07.1987**
(21) Anmeldenummer: 85102273.1
(22) Anmeldetag: 28.02.1985
(51) Int. Cl.: F16B 21/00, A47F 5/00, F16B 17/00, F16B 9/02

(54) **Vorrichtung zur Befestigung von Gegenständen an einer Lochplatte**
Device for affixing articles to a peg board
Dispositif pour la fixation d'objets sur une plaque trouée

(30) Priorität: 05.03.1984 DE 3408077
(43) Veröffentlichungstag der Anmeldung: 11.09.1985
(73) Patentinhaber: Müller, Christoph, CH-3063 Ittigen (CH)
(72) Erfinder: Müller, Christoph, CH-3063 Ittigen (CH)
(74) Vertreter: Kreutz, Karl Jürgen, Dipl.-Ing.

## Beschreibung

Die Erfindung betrifft eine Vorrichtung zur Befestigung von Gegenständen an einer Lochplatte gemäss dem Oberbegriff des Anspruchs 1. Eine solche Vorrichtung ist bereits aus der DE-A-31 51 964 bekannt. Mit dieser bekannten Vorrichtung können verschieden grosse Gegenstände relativ sicher und fest lösbar an einer Lochplatte angebracht werden. Es kann jedoch bemängelt werden, dass der L-förmige Teil relativ schwach ist und sich daher nur ungenügend zur Herstellung aus Kunststoff im Spritzgussverfahren eignet. Der L-förmige Bügel kann zwar ausreichend fest, insbesondere ausreichend biegesteif, aus Federstahldraht zurechtgebogen werden, jedoch ist ein solches Teil relativ teuer. Umständlich ist auch, dass eine gesonderte Stahl-Biegeeinrichtung für die Herstellung des Bügels neben der üblichen Herstellung des Aufsteckplättchens im Spritzgussverfahren erforderlich ist. Bei Herstellung des L-Bügels im Spritzgussverfahren aus Kunststoff wäre eine grössere Dicke erforderlich, die gesamt Befestigungsvorrichtung würde dadurch aber zuviel Raum einnehmen, insbesondere in der beschränkt vorhandenen Höhe, auch wäre die Fein-Einstellbarkeit zu klein, da die kleinste Verstellmöglichkeit der Dicke des Bügelteils entspricht.

Daher liegt der Erfindung die Aufgabe zugrunde, eine Vorrichtung gemäss dem Oberbegriff so auszubilden, dass auch das L-förmige Teil bei Herstellung im Spritzgussverfahren aus Kunststoff ausreichende Festigkeit und Stabilität aufweist und trotzdem in kleiner, insbesondere niedriger Form herstellbar ist.

Die Lösung dieser Aufgabe ist in dem Kennzeichnungsteil des Patentanspruchs 1 angegeben. Gemäss der Erfindung ist also der der Lochplatte gegenüberiegerade Schenkel des L-förmigen Teiles in Form eines Rahmens ausgebildet, der an seinen in Längsrichtung weisenden Armen je eine Zahnreihe aufweist, in die entsprechende, seitlich an dem Aufsteckplättchen vorgesehene Zähne eingreifen. Die Ausnehmungen (Zahnlücken oder Kerben) des Aufsteckplättchens brauchen nicht die gesamte Dicke des Bügelteils aufzunehmen, vielmehr ist ein Zahneingriff vorgesehen, die Zähne können relativ fein ausgebildet sein, so dass man wie erwünscht in der Bauhöhe spart (flache Bauweise) und eine feinstufige Verstellbarkeit erreicht.

Eine besonders flache Bauweise erreicht man dadurch, dass die Zahnreihe an den Armen des zur Lochplatte parallelen Schenkels des L-förmigen Teils abgesenkt, jeweils an der Innenseite, vorgesehen sind. Hierdurch kann das Aufsteckplättchen ganz und gar in den Rahmen des horizontalen L-Schenkels eingesenkt werden, es steht also nicht mehr über diesen Rahmenteil empor, womit - wie gewünscht - eine besonders flache Bauweise erreicht ist.

Vorteilhaft ist an dem Aufsteckplättchen nur ein einziger Steckzapfen mittig angebracht. Das Aufsteckplättchen und somit die gesamte Vorrichtung kann in beliebiger Winkelstellung an einem Loch der Lochplatte festgemacht werden.

Der Steckzapfen ist zweckmässig durch einen axialen Schlitz in zwei Halbschalen unterteilt und somit durch einen von oben einsteckbaren Stift in dem jeweiligen Loch der Lochplatte arretierbar.

Zur näheren Erläuterung der Erfindung wird nachfolgend ein Ausführungsbeispiel anhand der Zeichnung beschrieben:
Fig. 1 zeigt - zur Übersicht - eine Draufsicht auf einen Ausschnitt einer Lochplatte, auf der ein Fotoapparat mittels zweier erfindungsgemässer Vorrichtungen und eines zwischen sie gespannten, elastischen Kordel-Ringes lesbar befestigt ist.
Fig. 2 zeigt eine erfindungsgemässe Vorrichtung im Längsschnitt nach Schnittlinie 11-11 in Fig. 1.
Fig. 3 zeigt eine Ansicht nach Pfeil 111 in Fig. 2.
Fig. 4 zeigt einen Schnitt nach Linie IV-IV in Fig. 2.
Fig. 5 zeigt das Aufsteckplättchen in Seitenansicht.
Fig. 6 zeigt das Aufsteckplättchen in Ansicht von unten.

Wie Fig. 1 als Übersichtszeichnung zeigt, ist auf einer Lochplatte 1 ein Fotoapparat 2 befestigt. (In gleicher Weise können beliebige andere Gegenstände einer Fotoausrüstung auf der Lochplatte festgemacht sein.) Zur Befestigung des Fotoapparates (oder beliebiger anderer Gegenstände) auf der Lochplatte dienen zwei erfindungsgemäße Vorrichtungen, jeweils bestehend aus einem L-förmigen Teil 3 und einem Aufsteckplättchen 4. Der zur Lochplatte senkrechte Schenkel 5 des L-Teiles 3 weist an seinem oberen Ende einen Haken 6 auf, in den eine Kordel 7 oder dergleichen Zugmittel eingehängt ist, die den Fotoapparat übergreift und somit festhält.

Der horizontale Schenkel 8 liegt an der Lochplatte 1 an und ist auf dieser verschieblich und in der jeweiligen Verschiebestellung durch ein Aufsteckplättchen 4 festklemmbar. Das Aufsteckplättchen 4,weist hierzu einen Steckzapfen 9 auf, der in jeweils ein Loch 1a der Lochplatte eingreift.

Gemäß der Erfindung ist der horizontale Schenkel S des L-förmigen Teiles 3 in Form eines Rahmens ausgebildet, in den das Aufsteckplättchen 4 eingreift. Die sich in Verschieberichtung erstreckenden beiden Arme 10 des rahmenförmigen horizontalen Schenkels 8 des L-Teiles 3 weisen an ihrer Innenseite je eine Zahnreihe 11 auf. Diese beiden Zahnreihen 11 sind gegenüber der Oberseite 12 abgesenkt. An dem Aufsteckplättchen 4 sind seitlich zwei entsprechende Zahnreihen 13 ausgebildet. Das Aufsteckplättchen 4 ist kürzer als der Rahmenteil. In festgesteckter Stellung ragt das Aufsteckplättchen 4 nicht über den Rahmen hinaus. Durch diese versenkte Anordnung ist eine besonders flache Bauweise gegeben.

Der senkrechte Schenkel 5 weist unten eine Aussparung 19 auf, in die das Aufsteckplättchen 4 (zum Teil) eingeschoben werden kann, wodurch die Verschiebeweite vergrößert wird.

Der Steckzapfen 9 ist durch einen Schlitz 18 in zwei Hälften geteilt und an seinem Ende über zwei konische Anlaufschrägen 14, 15, mit einer Verdickung 16 versehen. Der Steckzapfen 9 kann somit in jedes Loch 1 eingesteckt werden, in eingssteckter Stellung hintergreift die hintere Anlaufschräge 14 eine entsprechende Schulter an der Unterseite des Loches Is. Durch einen zwischen die beiden Halbschalen des Steckzapfens eingesetzten Stift 17 kann der Steckzspfen 9 in dem jeweiligen Loch 1a arretiert werden.

Das Aufsteckplättchen 4 weist Einbuchtungen 17a auf, so dess man den Kopf 17b des Stiftes 17 mit den Fingern zum Hersusziehen ergreifen kann.

### Bezugszeichenliste

## Patentansprüche

1. Vorrichtung zur Befestigung von Gegenständen an einer Lochplatte (1) mit einem in Seitenansicht im wesentlichen L-förmigen Teil (3), dessen zur Lochplatte (1) im wesentlichen senkrechter Schenkel eine Öse, Klammer, einen Haken (6) oder dergleichen aufweist und dessen anderer, zur Lochplatte (1) pralllelen Schenkel (8) gegenüber der Lochplatte (1) zwecks Positionierung verschieblich ist und mittels eines mit Steckzapfen (9) versehenen Aufsteckplättchens (4) in einer von mehreren stufenweise vorgesehenen Verschiebestellung arretierbar ist,
dadurch gekennzeichnet,
daß der zur Lochplatte (1) parallele Schenkel (8) des L-förmigen Teils (3) in Draufsicht gesehen in Form eines Rahmens ausgebildet ist, dessen beide in Verschieberichtung weisende Arme (10) an ihrer der Lochplatte (1) gegenüber liegenden Seite je eine Reihe von Zähnen (11) aufweisen, in die wenigstens je ein Zahn den beidseits an der Unterseite des Aufsteckplättchens (4) angeordneten Zahnreihen (13) in festgesteckter Stellung eingreift.

2. Vorrichtung nach Anspruch 1,
dadurch gekennzeichnet,
daß die beiden Zahnreihen (11, 13) jeweils abgesenkt an der Innenseite der Arme (10) angeordnet sind.

3. Vorrichtung nach Anspruch 1 oder 2,
dadurch gekennzeichnet,
daß das Aufsteckplättchen (4) nur einen Steckzapfen (9) aufweist, der zwecks Winkeleinstellung mittig an dem Aufsteckplättchen (4) vorgesehen ist.

4. Vorrichtung nach Anspruch 3,
dadurch gekennzeichnet,
daß der Steckzapfen (9) von zwei durch einen axialen Schlitz (18) getrennten Halbschalen gebildet ist und durch einen von oben einsteckbaren Stift (17) in dem jeweiligen Loch (1a) der Lochplatte (1) arretierbar ist.

## Claims

1. A device for securing articles to a perforated plate (1), comprising a member (3) which is substantially L-shaped in side elevation and is provided with an eye, clip, hook (6) or the like on that flange which is substantially at right angles to the perforated plate (1) whereas the other flange (8), which is parallel to the perforated plate (1), is adapted to be adjusted in position relative to the perforated plate (1) by being slidable relative to the latter and is adapted to be locked in any of a plurality of stepped positions by means of a plug-in plate (4), which is provided with plugs (9),
characterized in that
that flange (8) of the L-shaped member (3) which is parallel to the perforated plate (1) has in a top plan view the shape of a frame, which in both bars (10) that extend in the direction of the sliding movement are provided each with a series of teeth on that side which is opposite to the perforated plate (1), and each of said series of teeth is interengageable with at least one tooth of series of teeth (13) provided on the underside of the plug-in plate (4) on both sides thereof when said plug-in plate has been plugged in position.

2. A device according to claim 1,
characterized in that
each of the two series of teeth (11, 13) is provided in a recessed position on the inside surface of the flanges (10).

3. A device according to claim 1 or 2,
characterized in that
the plug-in plate (4) has only one plug (9) and the latter is centrally located on the plug-in plate (4) to permit an angular adjustment.

4. A device according to claim 3,
characterized in that
the plug (9) consists of two half-shells, which are separated by an axial slit (18), and the plug is adapted to be locked in the associated hole (1a) of the perforated plate (1) by means of a pin (17), which is adapted to be inserted from above.

## Revendications

1. Dispositif pour la fixation d'objets sur une plaque perforée (1) comprenant une pièce (3) qui, vue de profil, a sensiblement la forme d'un L, dont la branche sensiblement perpendiculaire à la plaque perforée (1) présente un oeillet, une agrafe, un crochet (6) ou analogue, et dont l'autre branche (8) parallèle à la plaque perforée (1) peut être déplacée par rapport à ladite plaque perforée (1) en vue de son positionnement et qui péut être bloquée dans une seule parmi plusieurs positions graduées prévues au moyen d'une plaquette d'accrochage (4) munie de goujons d'accrochage (9), caractérisé par le fait que la branche (8) parallèle à la plaque perforée (1) de la pièce (3) en forme de L vue de dessus est réalisée sous la forme d'un cadre dont les deux bras (10) orientés dans le sens du déplacement présentent sur leur côté faisant face à la plaque perforée (1) respectivement une rangée de dents (11) entre lesquelles vient s'insérer, en position de fixation, au moins une dent respectivement des rangées de dents (13) disposées bilatéralement sur le côté inférieur de la plaquette (4).

2. Dispositif selon la revendication 1, caractérisé par le fait que les deux rangées de dents (11, 13) sont disposées respectivement de manière à venir s'enfoncer dans le côté intérieur des bras (10).

3. Dispositif selon les revendications 1 ou 2, caractérisé par le fait que la plaquette de fixation (4) ne présente qu'un seul goujon de fixation (9) qui est prévu au centre de ladite plaquette (4) afin d'effectuer un réglage angulaire.

4. Dispositif selon la revendication 3, caractérisé par le fait que le goujon d'accrochage (9) est constitué par deux coupelles séparées par une fente axiale (18) et qu'il peut être bloqué par un tige (17) pouvant être insérée par le haut dans le trou respectif (la) de la plaque perforée (1).
